# DEMANDE DE BREVET EUROPEEN

(11) **EP 4 636 182 A1**
(43) Date de publication de la demande: **22.10.2025**
(21) Numéro de dépôt: 24305606.6
(22) Date de dépôt: 18.04.2024
(51) Int. Cl.: E04B 1/24

(54) **OSSATURE MÉTALLIQUE POUR BÂTIMENT D'HABITATION TEL QU'UNE MAISON**

(71) Demandeur: Sociéte de Conception et de Commercialisation des Cyclovillas, 93340 Le Raincy (FR)
(72) Inventeur: ROCCO, Bernard, 93340 Le Raincy (FR); ROCCO, Mathieu, 93340 Le Raincy (FR)
(74) Mandataire: IPAZ

(57) **Abrégé**

L'invention concerne une ossature métallique pour bâtiment notamment d'habitation tel qu'une maison, comprenant au moins un module de base (1) comprenant plusieurs éléments métalliques assemblables les uns aux autres.

L'invention consiste en ce que le module de base (1) comprend au moins : quatre montants configurés pour former des montants verticaux d'angle (11) de l'ossature métallique, et pour être fixés sur une surface au sol telle qu'une dalle de fondation, quatre éléments allongés configurés pour s'étendre horizontalement entre les extrémités supérieures des montants verticaux d'angle, pour former des éléments de pourtour (12) définissant le pourtour supérieur de l'ossature métallique, quatre éléments allongés configurés pour être fixés respectivement à une de leurs extrémités sur la partie supérieure d'un montant vertical d'angle (11) et à leur autre extrémité aux extrémités des autres éléments allongés, pour former des poutres principales (13) de charpente de l'ossature métallique, lesdits éléments métalliques étant pourvus de moyens de fixation complémentaires les uns avec les autres.

## Description

La présente invention concerne une ossature métallique pour bâtiment d'habitation tel qu'un cabanon, une maison ainsi qu'un bâtiment d'habitation, en particulier un bâtiment parasismique et anticyclonique comprenant une telle ossature métallique.

On connaît des ossatures métalliques pour bâtiment permettant de construire des maisons, notamment par une personne seule, sans l'aide d'éléments de levage. Ainsi dans FR-B-2962460, on propose une ossature métallique qui comprend : un chaînage bas, formant une ceinture inférieure, destiné à être fixé sur des fondations, un chaînage haut, formant une ceinture supérieure, apte à recevoir des poutres d'un plafond ou d'une toiture, au moins un poteau d'angle équipé d'un montant vertical s'étendant verticalement d'un angle du chaînage bas vers un angle du chaînage haut pour transférer la charge du chaînage haut vers le chaînage bas, et d'un pied formé par deux des rails du chaînage bas fixés sans aucun degré de liberté à une extrémité inférieure du montant vertical et s'étendant dans des directions différentes dans un plan perpendiculaire à ce montant vertical.

Ainsi, le pourtour extérieur de l'habitat ainsi créé est défini par le chaînage bas sur lequel des panneaux de contreventement sont ensuite assemblés puis fixés par le chaînage haut. Ces panneaux de contreventement comprennent une plaque rectangulaire, sur laquelle sont fixés au moins deux montants verticaux identiques, parallèles au plus grand côté de cette plaque. La charpente est ensuite montée une fois le pourtour de l'habitat monté.

Une telle ossature permet donc de réaliser les murs de la maison mais ne propose pas de réaliser la partie du toit.

Il est dès à présent précisé, que pour décrire l'invention, il est fait référence à un repère orthonormé dans lequel les notions comme supérieur et inférieur ou comme dessous ou sous et dessus, sont définies suivant l'extension verticale de l'ossature en élévation par rapport à une dalle de fondation au sol.

La présente invention a donc pour but de proposer une ossature métallique permettant de définir le pourtour d'un bâtiment d'habitation tel qu'un cabanon, une maison ainsi que sa charpente, et qui est facile à mettre en oeuvre.

L'invention a donc pour but de pallier les inconvénients cités de l'art antérieur en proposant une ossature métallique pour réaliser un bâtiment d'habitation tel qu'une maison, par exemple, permettant de définir un espace habitable facilement érigeable, notamment sans engin de levage.

A cet effet, l'invention a pour objet une ossature métallique pour bâtiment notamment d'habitation tel qu'une maison, comprenant au moins un module de base comprenant plusieurs éléments métalliques assemblables les uns aux autres, caractérisé en ce que le module de base comprend au moins :
quatre montants configurés pour former des montants verticaux d'angle de l'ossature métallique, et pour être fixés sur une surface au sol telle qu'une dalle de fondation,
quatre éléments allongés configurés pour s'étendre horizontalement entre les extrémités supérieures des montants verticaux d'angle, pour former des éléments de pourtour définissant le pourtour supérieur de l'ossature métallique,
quatre éléments allongés configurés pour être fixés respectivement à une de leurs extrémités sur la partie supérieure d'un montant vertical d'angle et à leur autre extrémité aux extrémités des autres éléments allongés, pour former des poutres principales de charpente de l'ossature métallique,
lesdits éléments métalliques et pourvus de moyens de fixation complémentaires les uns avec les autres.

Ainsi, de manière avantageuse, ce module permet de définir l'ossature d'un bâtiment d'habitation, de préférence un cabanon, une maison dont le volume est défini par les montants d'angle, le pourtour supérieur et les éléments de charpente (poutres), avec des éléments métalliques facilement assemblables les uns aux autres.

De préférence, le module de base comprend en outre des éléments allongés configurés pour s'étendre horizontalement entre les poutres principales de charpente pour former des éléments allongés de charpente tels que des pannes, à différentes hauteurs le long des poutres.

Les éléments métalliques sont constitués, par exemple, de poutrelles à section tubulaire carrée et/ou rectangulaire, de montants tubulaires et de montants présentant une section en U par exemple, notamment pour former les poutres, dont les paramètres sont définis pour répondre aux normes parasismiques et anticycloniques. Ces éléments métalliques comportent des orifices pour permettre le passage de moyens de fixation tels que vis et écrou.

Selon une forme de réalisation préférée, l'ossature métallique comprend un module primaire comprenant les éléments d'un module de base ainsi qu'au moins quatre montants configurés pour former des montants verticaux intermédiaires, au moins quatre éléments allongés configurés pour former des poutres intermédiaires, des éléments allongés configurés pour former des éléments de pourtour, module primaire dans lequel chaque montant vertical intermédiaire est placé entre deux montants verticaux d'angle et est configuré pour être fixé sur la surface au sol, chaque élément allongé configuré pour former une poutre intermédiaire étant configuré pour être fixé à une de ses extrémités sur la partie supérieure d'un montant vertical intermédiaire et à son autre extrémité aux extrémités des autres éléments allongés qui forment les poutres principales et intermédiaires, les éléments allongés configurés pour former le contour et s'étendre horizontalement entre les extrémités supérieures des montants verticaux d'angle et des montants verticaux intermédiaires pour définir le pourtour supérieur de l'ossature métallique.

De préférence, le module primaire comprend également des éléments allongés configurés pour s'étendre horizontalement entre les poutres principales et intermédiaires de charpente pour former des éléments allongés de charpente tels que des pannes, à différentes hauteurs le long des poutres.

Un tel module primaire permet avantageusement de définir une surface plus grande pour la bâtiment d'habitation ainsi formé, permettant une longueur plus grande entre deux angles de l'ossature, tout en offrant une grande stabilité à l'ossature métallique, grâce à la présence des montants verticaux intermédiaires et des poutres intermédiaires.

De préférence, les éléments allongés configurés pour former les poutres principales et/ou les poutres intermédiaires s'étendent de manière oblique vers le haut depuis les montants verticaux d'angle et/ou intermédiaires pour définir une charpente de toiture à quatre pans inclinés, la j onction des extrémités de poutres constituant le sommet de la toiture.

Les modules de base et primaires peuvent présenter plusieurs dimensions, permettant de définir des bâtiments de dimensions différentes.

Dans une forme de réalisation préférée, les montants verticaux d'angle ou intermédiaires comportent dans leur partie supérieure, des éléments, de préférence tubulaires, montés inclinés pour servir de support de fixation aux poutres principales ou intermédiaires.

Selon une forme de réalisation préférée, l'ossature métallique selon l'invention peut comprendre un module primaire et un ou plusieurs modules secondaires, constitués d'éléments métalliques supplémentaires, chacun de ces modules secondaires étant configurés pour s'intégrer dans le module primaire et modifier le volume intérieur défini par ledit module primaire.

Ainsi de manière avantageuse, à ce module primaire peuvent être associés des modules secondaires qui permettent d'aménager dans l'espace défini par le module primaire, des espaces sous la charpente métallique, par exemple destinés à être ouverts vers l'extérieur, réduisant ainsi la surface habitable définie par l'ossature métallique.

Chaque module de base, primaire ou secondaire peut ainsi être proposé sous forme d'un kit d'éléments métalliques à assembler ou pour certains déjà pré-assemblés, permettant de réaliser un ensemble de bâtiments modulables.

Ainsi un premier module secondaire comprend un montant métallique destiné à former un montant vertical dont l'extrémité est configurée pour être fixée à une jonction des poutres de la charpente du module primaire, au moins deux premiers éléments allongés configurés pour s'étendre respectivement horizontalement, orthogonalement l'un à l'autre, respectivement depuis le montant vertical jusqu'à un montant vertical intermédiaire du module primaire, et au moins deux seconds éléments allongés s'étendant orthogonalement l'un à l'autre entre le montant vertical à une extrémité et à son autre extrémité contre une poutre intermédiaire, de préférence parallèlement aux premiers éléments allongés et des éléments allongés pour former des éléments de charpente tels que des pannes, configurés pour s'étendre horizontalement respectivement entre une poutre intermédiaire et une même poutre principale.

Ce premier module secondaire permet ainsi de définir dans un angle du module primaire, un espace dont la partie charpente est renforcée ce qui permet de laisser cet espace ouvert sur l'extérieur, le renfort de la charpente par les éléments allongés de charpente formant des pannes permettant de résister aux vents pouvant souffler. Ces éléments allongés de charpente formant pannes sont intercalés entre les éléments allongés de charpente du module primaire. On prévoit plusieurs jeux d'éléments allongés de charpente, de différentes longueurs, pour se positionner à différentes hauteurs le long des poutres entre les éléments allongés de charpente du module primaire.

On forme dans l'habitation ainsi réalisée une terrasse abritée sous la toiture, connue également sous le nom de varangue.

Selon l'invention, un deuxième module secondaire comprend un montant métallique destiné à former un montant vertical dont l'extrémité est configurée pour être fixée à une jonction des poutres de charpente, au moins deux premiers éléments allongés configurés pour s'étendre horizontalement, dans des directions opposées, depuis le montant vertical jusqu'aux montants verticaux intermédiaires opposés du module primaire, au moins deux seconds éléments allongés configurés pour s'étendre horizontalement, dans des directions opposées, depuis le montant vertical jusqu'aux deux poutres intermédiaires opposées du module primaire, de préférence parallèlement aux premiers éléments allongés, et des éléments allongés formant éléments allongés de charpente tels que des pannes configurés pour s'étendre horizontalement respectivement entre une poutre intermédiaire et une poutre principale et/ou deux poutres principales.

On définit ainsi un espace extérieur englobant deux parties angulaires de l'ossature métallique selon l'invention sous forme d'une terrasse abritée sous la future toiture. Ce deuxième module secondaire permet de renforcer cette partie de la charpente métallique pour résister aux vents forts, et cette terrasse s'étend le long d'une façade de l'habitation définie par l'ossature à la manière d'une galerie abritée, connue sous le nom de varangue. En particulier les éléments allongés de charpente formant des pannes supplémentaires s'étendent d'une poutre intermédiaire du module primaire à la poutre intermédiaire opposée en englobant deux poutres principales et une troisième poutre intermédiaire. On prévoit plusieurs jeux d'éléments allongés de charpente, de différentes longueurs pour se positionner à différentes hauteurs le long des poutres entre les éléments allongés de charpente du module primaire.

L'invention concerne également un troisième module secondaire permettant l'extension du volume de la maison définie par le module primaire de l'ossature métallique.

Ainsi, le troisième module secondaire, dit module d'extension, comprend deux montants configurés pour constituer des montants verticaux intermédiaires, deux éléments allongés configurés pour s'étendre de manière oblique depuis l'extrémité desdits montants verticaux, et former des poutres intermédiaires de charpente, deux éléments allongés configurés pour s'étendre transversalement, entre la base de deux poutres intermédiaires opposées l'une de l'autre, l'un entre les poutres intermédiaires du module d'extension et l'autre entre les poutres intermédiaires du module primaire,
un élément allongé s'étendant selon une direction orthogonale aux deux éléments allongés configurés pour s'étendre transversalement depuis la jonction des poutres intermédiaires pour constituer un élément allongé de faîtage de la charpente et des éléments allongés formant des éléments allongés de charpente tels que des pannes configurés pour s'étendre entre les poutres intermédiaires du module d'extension et les poutres intermédiaires du module primaire.

De préférence, chaque élément allongé configuré pour s'étendre transversalement entre les poutres intermédiaires porte un montant orthogonal audit élément allongé configuré pour s'étendre transversalement ainsi que trois montants s'étendant respectivement de manière oblique depuis la base et sur un côté dudit montant orthogonal, l'extrémité du montant orthogonal étant configurée pour être assemblée aux extrémités de jonction des poutres intermédiaires, les extrémités de deux montants obliques étant configurées pour être assemblées auxdites poutres intermédiaires et les extrémités du troisième montant oblique audit élément allongé de faîtage dont les extrémités sont fixés aux montants orthogonaux.

Cet assemblage constitué d'un élément allongé transversal et des montants orthogonaux et obliques est généralement connu sous le nom de ferme qui se composent ordinairement d'un entrait (l'élément allongé transversal), de trois contre-flèches (montants obliques) et d'un poinçon (montant orthogonal) tandis que les arbalétriers sont constitués par les deux poutres du module ou celles du module primaire, Les fermes se placent à distance l'une de l'autre, et servent à porter l'élément allongé formant le faîtage.

Ce troisième module secondaire permet avantageusement d'agrandir l'espace intérieur défini par le module primaire de l'ossature métallique offrant ainsi une maison à surface évolutive.

En combinaison avec le deuxième module secondaire, on propose un quatrième module secondaire qui comprend :
deux montants destinés à constituer des montants verticaux portant fixés dans leur partie supérieure, un élément allongé formant poutre, chaque montant vertical des montants verticaux et horizontaux définissant une paroi s'étendant parallèlement depuis lesdits montants verticaux dans des directions opposées.

Comme on l'a vu, le deuxième module secondaire définit une galerie ouverte le long d'un côté de la maison, le quatrième module secondaire permettant de séparer cet espace ouvert selon un volume fermé 1/3 et un volume ouvert 2/3.

Des éléments formant contrefiches sont également prévus pour s'étendre entre les montants verticaux et les éléments s'étendant à l'horizontale.

Les éléments allongés formant des éléments allongés de charpente tels que des pannes dans les différents modules secondaires sont configurés, avec des longueurs différentes, pour s'intercaler entre les éléments allongés de la charpente du module primaire, à différentes hauteurs le long des poutres, permettant ainsi de renforcer la charpente.

Afin de fermer les espaces définis entre les montants d'angle et les montants intermédiaires, l'ossature métallique comprend également des modules constitués des montants horizontaux (traverses) et de montants verticaux pour définir notamment ses parois extérieures et ses ouvertures telles que portes ou fenêtres configurés pour être fixés sur les montants verticaux et les éléments allongés de pourtour.

Des éléments de cloison et de plafonds intérieurs peuvent ensuite être rapportés pour compartimenter l'espace intérieur de l'ossature métallique. Les faces extérieures des parois peuvent ensuite être recouvertes de panneaux tel que du bardage, des panneaux de bois, de même pour les faces intérieures tandis que sur le toit on dépose des éléments de couverture tels que de la tôle ondulée, des tuiles, du zinc.

L'invention se rapporte donc à une ossature métallique comportant des modules sous forme d'ensembles ou kits d'éléments métalliques facilement assemblables et déassemblables sans engin de levage, la hauteur de la maison étant limitée à une maison de plain-pied. Cette ossature métallique permet de réaliser des bâtiments d'habitation modulables, avec ou sans terrasses, et évolutifs en fonction des combinaisons du module primaire et des modules secondaires, qui présentent des caractéristiques de rigidité suffisamment élevée pour conférer des propriétés anticycloniques et parasismiques.
La présente invention concerne également un bâtiment d'habitation tel qu'une maison comprenant une ossature métallique selon l'invention et comprenant rapportés sur l'ossature métallique des plaques de revêtement extérieur tels que bardage, panneaux de bois et des éléments de revêtement de toiture tels que plaques de tôle, plaque de bois, ainsi que des éléments de cloison et de plafonds intérieurs rapportés pour compartimenter l'espace intérieur de l'ossature métallique.

L'invention sera bien comprise et d'autres aspects et avantages apparaîtront clairement à la lecture de la description qui suit, donnée à titre d'exemple en référence à la planche de dessins annexée sur laquelle les figures représentent :
[Fig. 1a] une vue en perspective de dessus d'un module de base d'une ossature métallique selon l'invention ;
[Fig. 1b] une vue en perspective de dessus du module de base d'une ossature métallique selon la figure 1a pourvu d'éléments complémentaires ;
[Fig. 2a] une vue en perspective du dessus du module primaire d'une ossature métallique selon l'invention ;
[Fig. 2b] une vue en perspective de dessus du module primaire d'une ossature métallique selon la figure 2a pourvu d'éléments complémentaires ;
[Fig. 3a] une vue en perspective du dessus d'un premier module secondaire pour une ossature selon l'invention ;
[Fig. 3b] une vue en perspective du dessus d'une ossature métallique selon l'invention constituée d'un module primaire et du premier module secondaire de la figure 3a ;
[Fig. 4a] une vue en perspective du dessus d'un deuxième module secondaire pour une ossature selon l'invention ;
[Fig. 4b] une vue en perspective du dessus d'une ossature métallique selon l'invention constituée d'un module primaire et du deuxième module secondaire de la figure 4a ;
[Fig. 5a] une vue en perspective du dessus d'un troisième module secondaire pour une ossature selon l'invention ;
[Fig. 5b] une vue en perspective du dessus d'une ossature métallique selon l'invention constituée d'un module primaire et du troisième module secondaire de la figure 5a ;
[Fig. 5c] une vue schématique d'un élément du troisième module secondaire ;
[Fig. 6a] une vue en perspective du dessus d'un quatrième module secondaire pour une ossature selon l'invention ;
[Fig. 6b] une vue en perspective du dessus d'une ossature métallique selon l'invention constituée d'un module primaire, du deuxième module secondaire de la figure 4a et du quatrième module secondaire de la figure 6a ;
[Fig. 7a] une vue schématique en perspective d'un montant vertical d'angle ;
[Fig. 7b] une vue schématique en perspective d'un montant vertical intermédiaire
[Fig. 8a] une vue schématique en perspective d'un socle de fixation pour un montant d'angle ;
[Fig. 8b] une vue schématique en perspective d'un socle de fixation pour un montant intermédiaire.

Dans la suite de la description, les termes vertical, horizontal, transversal, oblique sont définis dans un repère orthonormé dont les axes x, y définissant la surface plane de l'habitation à former, notamment une dalle de fondation et l'axe z la hauteur.

L'invention concerne une ossature métallique pour réaliser une maison. Cette ossature comprend un module de base représenté à la figure 1a, ce module de base 1 comportant un ensemble de plusieurs éléments métalliques assemblables les uns aux autres pour définir le volume de l'habitation en définissant les angles avec des montants verticaux d'angle et la partie charpente.

Les éléments métalliques de ce module de base 1 sont constitués notamment de quatre montants verticaux 11 qui définissent les angles de l'ossature métallique du module de base formant la maison, et sont configurés pour être fixés sur une dalle de fondation.

Ces montants verticaux d'angle 11 présentent à leur extrémité inférieure un sabot (socle) de fixation 11S comprenant une semelle 11a permettant leur fixation par des tiges ancrées dans un bloc de béton, par exemple, au niveau de la dalle de fondation.

Le module de base 1 comprend de plus, quatre éléments allongés 12. Chacun de ces éléments allongés 12 est configuré pour que ses extrémités soient fixées sur la partie supérieure de deux montants verticaux d'angle 11, chaque élément allongé 12 s'étendant ainsi horizontalement entre deux montants verticaux d'angle 11. Ces éléments allongés 12 forment ainsi un cadre supérieur de l'ossature 1 définissant le pourtour de l'ossature. Les éléments allongés 12 coopèrent avec deux contrefiches 11' pour être fixés sur les montants verticaux d'angle 11.

Le module de base 1 comprend en outre des éléments allongés pour définir la partie charpente de l'ossature. Ces éléments allongés sont configurés pour constituer les poutres principale 13 de la partie charpente, ces poutres 13 étant configurées pour être fixées à l'une de leurs extrémités sur la partie supérieure d'un montant vertical d'angle 11 et pour s'étendre de manière oblique vers le centre de l'espace défini entre les montants verticaux d'angle 11, ces poutres 13 étant fixées ensemble, par des moyens de fixation appropriés, à leur autre extrémité pour former le sommet S de la charpente qui définit ainsi une toiture à quatre pans. Entre les montants verticaux d'angle 11, au niveau de leur partie supérieure, s'étendent les éléments allongés 12 dit de pourtour définissant le pourtour de l'habitation ainsi définie.

Comme on peut le voir à la figure 7a, un montant d'angle 11 comprend un élément allongé 110 monté à son extrémité supérieure et sur lequel est fixable l'extrémité d'une poutre 13. La poutre 13 présente une forme assemblable sur ledit élément allongé 110, par des moyens de fixation tels que des vis et des boulons. Ainsi, la poutre 13 peut présenter une section transversale en U et l'élément allongé 110 du montant d'angle 11 une forme tubulaire qui permet la fixation de la poutre 13.

Des éléments allongés 14 sont également prévus pour s'étendre horizontalement entre les éléments allongés formant les poutres 13 de la toiture. Ces éléments allongés de charpente 14 forment les pannes de la charpente.

Ce module de base 1 définit ainsi un espace d'habitation. Des éléments de couverture peuvent alors être rapportés sur la charpente de l'ossature. Des montants verticaux MV et horizontaux MH peuvent alors être assemblés et montés entre les montants verticaux d'angle 11 et les éléments allongés de pourtour 12, pour définir les parois de l'ossature en définissant notamment des ouvertures de type fenêtre ou portes, comme on peut le voir à la figure 1b.

L'invention permet de proposer des modules de base de différentes dimensions, définis par les dimensions des différents éléments le constituant.

Selon une forme de réalisation préférée de l'ossature selon l'invention, permettant notamment de définir un plus grand volume pour l'habitation, on propose un module primaire 10 qui comprend les éléments métalliques d'un module de base 1 auxquels sont associés, entre deux montants verticaux d'angle 11, un montant vertical intermédiaire 15 à l'extrémité supérieure duquel un élément allongé formant une poutre intermédiaire 16 est fixé pour être raccordé, à son extrémité opposée, aux autres poutres 13 et 16 de la charpente. En ajoutant ainsi des montants verticaux intermédiaires 15 ainsi que des poutres intermédiaires, on peut augmenter les dimensions du volume défini par l'ossature métallique, tout en maintenant la rigidité de l'ossature comme on peut le voir à la figure 2a. On définit ainsi un module primaire 10 correspondant à un module de base 1 comportant en outre au moins quatre montants verticaux intermédiaires 15 et quatre poutres intermédiaires 16 ainsi que des éléments allongés de pourtour 12 supplémentaires. Les montants verticaux intermédiaires 15 comprennent un élément allongé 150 monté à son extrémité supérieure et sur lequel est fixable l'extrémité d'une poutre intermédiaire 16 (voir la figure 7b). La poutre 16 présente une forme assemblable sur ledit élément allongé 150, par des moyens de fixation tels que des vis et des boulons. Ainsi, la poutre 16 peut présenter une section transversale en U et l'élément allongé 150 du montant intermédiaire 15 une forme tubulaire de forme complémentaire à la forme du U, cf. figure 7b. Un élément formant contrefiche 15' s'étend en outre entre l'élément allongé 150 et le montant vertical 15.

Ce module primaire 10 définit ainsi un espace d'habitation. Des éléments de couverture peuvent alors être rapportés sur la charpente de l'ossature. Des montants verticaux MV et horizontaux MH peuvent alors être assemblés et montés entre les montants verticaux d'angle 11, les montants intermédiaires 15 et les éléments allongés de pourtour 12, pour définir les parois de l'ossature en définissant notamment des ouvertures de type fenêtre ou portes, comme on peut le voir à la figure 2b.

A ce nouveau module appelé module primaire 10, il est possible d'associer d'autres modules comprenant des éléments métalliques supplémentaires permettant soit un agrandissement soit une répartition du volume dans l'ossature permettant de définir des volumes sous la charpente, par exemple, ouverts vers l'extérieur.

Ainsi, comme on peut le voir sur la figure 3a, un premier ensemble d'éléments métalliques forme un premier module secondaire 20 qui comprend un montant destiné à former un montant vertical 21 dont l'extrémité supérieure est configurée pour être fixée à un sommet S de la charpente de l'ossature définie par le module primaire 10. Ce module 20 comprend en outre au moins deux premiers éléments allongés 22a configurés pour s'étendre horizontalement, orthogonalement l'un à l'autre, respectivement depuis le montant vertical 21 jusqu'à un montant vertical intermédiaire 15 du module primaire 10, par l'intermédiaire de la contrefiche 15' dudit montant intermédiaire 15, et deux seconds éléments allongés 22b s'étendant orthogonalement l'un à l'autre entre le montant vertical 21 à une extrémité et à son autre extrémité contre une poutre intermédiaire 16, parallèlement aux premiers éléments allongés 22a. Il comprend également plusieurs jeux de trois éléments allongés 23, configurés pour s'étendre horizontalement respectivement entre une poutre intermédiaire 16 et une poutre principale 13. Ces différents jeux proposent des éléments allongés 23 de longueurs différente permettant de s'intercaler entre les éléments allongés de la charpente du module primaire 10, à différentes hauteurs le long des poutres. Des éléments de fixation 25 sont prévus à une extrémité des éléments 23 pour se fixer sur la poutre intermédiaire 16 et à son autre extrémité sur une poutre principale 13.

Le montant 21 comprend également une contrefiche 24 destinée à être en appui contre la face du dessous d'une poutre principale 13.

Ainsi, une extrémité d'un élément allongé 23 qui forme des pannes de charpente, présente des moyens de fixation sur la poutre principale 13 et son extrémité opposée présente des moyens de fixation sur une poutre intermédiaire 16. Sur les figures 3a et 3b, on peut voir des plaques allongées 23a s'étendant perpendiculairement à l'élément allongé 23 et parallèlement aux poutres 13 ou 16, par exemple vissables sur la poutre intermédiaire 16 afin de fermer la poutre de section en U, finalisant l'aspect esthétique.

Ce premier module complémentaire 20 permet donc :
de renforcer l'ossature métallique au niveau de la charpente d'un angle du module primaire 10 comme on peut le voir à la figure 3b, ce qui permet de définir ainsi un volume ouvert vers l'extérieur tout en étant abrité sous la charpente qui est renforcée pour répondre aux normes anticycloniques et parasismiques.

Aux figures 4a et 4b est représenté un deuxième module complémentaire 30 qui comprend un montant métallique 31 destiné à former un montant vertical dont l'extrémité supérieure est configurée pour être fixée à un sommet S de la charpente. Ce module 30 comporte en outre deux premiers éléments allongés 32a configurés pour s'étendre horizontalement, dans des directions opposées, depuis le montant vertical 31 jusqu'à un montant vertical intermédiaire 15 du module primaire 10, par l'intermédiaire de la contrefiche 15' dudit montant intermédiaire 15, deux seconds éléments allongés 32b configurés pour s'étendre horizontalement, dans des directions opposées, depuis le montant vertical 31 jusqu'aux deux poutres intermédiaires 15 opposées du module primaire 10, parallèlement aux premiers éléments allongés 32a et plusieurs jeux d'au moins trois éléments allongés 33a, 33b, configurés pour s'étendre horizontalement respectivement entre une poutre intermédiaire 16 et une poutre principale 13 et/ou deux poutres principales 13. Ces différents jeux proposent des éléments allongés de longueurs différente permettant de s'intercaler entre les éléments allongés 14 de la charpente du module primaire, à différentes hauteurs le long des poutres 15, 16. Des éléments de fixation 35 sont prévus à chaque extrémité des éléments 33a, 33b pour se fixer sur les poutres intermédiaire 16 et principale 13.

Sur les figures 4a et 4b, on peut voir des plaques allongées 36 s'étendant perpendiculairement à l'élément allongé 33a et parallèlement aux poutres 13 ou 16, par exemple vissables sur la poutre intermédiaire 16 afin de fermer la poutre de section en U, finalisant l'aspect esthétique.

Un module secondaire 30 est associé au module primaire 10 pour former une galerie extérieure sur la moitié du volume de ce module primaire comme cela est visible à la figure 4b.

Un troisième module secondaire dit d'extension 40 est configuré pour être assemblé à un module primaire 10 et créer ainsi une extension de l'ossature définie par ledit module primaire 10. Ainsi, ce module d'extension 40 comprend deux montants configurés pour constituer des montants verticaux intermédiaires 41. Le module 40 comprend également deux éléments allongés configurés pour s'étendre de manière oblique depuis l'extrémité des montants verticaux, et former des poutres intermédiaires de charpente 42.

Le module 40 comprend également deux éléments allongés 43 configurés pour s'étendre transversalement entre les deux poutres intermédiaires 42 dans le prolongement l'une de l'autre et les deux poutres intermédiaires 16 du module primaire 10. Chaque élément allongé 43 porte un montant 44 s'étendant orthogonalement audit élément allongé 43, l'extrémité du montant orthogonal 44 étant configurée pour être assemblée aux extrémités de jonction des poutres intermédiaires 42, 16 et des poutres principales 13 pour former deux nouveaux sommets S', S de charpente.

De part et d'autre de ce montant orthogonal 44, des montants obliques 45 s'étendent depuis la base dudit montant orthogonal 44, les extrémités de ces deux montants obliques 45 sont pourvues de moyens de fixation sur les poutres intermédiaires 16 ou 42

L'élément allongé 43, les montants orthogonal 44 et obliques 45 forment une pièce connue en charpente sous le nom de « ferme de charpente » comme on peut le voir sur la figure 5c. Le module d'extension 40 comporte donc deux « fermes de charpente », l'une s'étendant sous les poutres intermédiaires 42 du module 40 et l'autre s'étendant sous les poutres intermédiaires 16 du module primaire 10.

Le module d'extension 40 comprend également un élément allongé 46 configuré pour être fixé, à ses extrémités, sur la partie supérieure de chaque montant orthogonal 44 de chaque élément allongé transversal 43 et les maintenant ainsi écartés. Cet élément allongé 46 permet de former le faîtage du toit s'étendant entre les deux nouveaux sommet S' de la charpente. De préférence, un montant oblique 47 formant contrefiche s'étend depuis le pied du montant orthogonal 44 sous l'élément allongé 46 pour s'y fixer.

Des éléments allongés 48 formant des pannes de charpente, pour certains dans le prolongement des éléments de charpente 14 du module primaire 10, sont également prévues et s'étendent entre les poutres intermédiaires 42 du module 40 et les poutres intermédiaires 16 du module primaire 10. Deux éléments allongés de pourtour 12 sont également prévus dans le module 40, pour s'étendre entre un montant 41 et un montant 15 du module primaire 10 (voir la figure 5b).

Un quatrième module secondaire 50 est associé au module primaire 10 qui comporte un module 30, deuxième module secondaire. Ce quatrième module 50 comprend : deux montants destinés à constituer des montants verticaux 51 portant fixés dans leur partie supérieure un élément allongé, en forme de cadre 52, comprenant un élément allongé de pourtour 52', formant poutre, chaque montant vertical 51 comportant des montants MV et traverses MH définissant deux parois s'étendant parallèlement depuis lesdits montants verticaux 51 dans des directions opposées et constituant pour l'une une paroi extérieure et pour l'autre une paroi en retrait.

Comme on l'a vu, le deuxième module secondaire 30 définit une galerie ouverte le long d'une paroi de l'ossature définie par le module primaire 10, le quatrième module 50 permet de séparer cet espace ouvert selon un volume fermé 1/3 et un volume ouvert 2/3. L'un des montant vertical 51 s'étend parallèle au montant vertical 31 du module secondaire 30, une paroi s'étendent ainsi entre eux le cadre 52 s'étendant orthogonal jusqu'au second montant vertical 51 qui peut se fixer au niveau du pourtour de l'ossature, la deuxième paroi s'étendant ensuite jusqu'à un montant d'angle 11 du module primaire 10.

De préférence, les poutres principales 13 et intermédiaires 16 s'étendent au-delà de l'extrémité des montants d'angle 11 et intermédiaires 15.

Les montants verticaux 11, 15 sont fixés sur la dalle de fondation à l'aide de moyens de fixation comprenant un sabot de fixation 11S, 15S comprenant une semelle 11a, 15a et deux raidisseurs 11b, 15b entre lesquels est logé un montant vertical, l'ensemble formant les sabots, ces sabots et le montant vertical 11, 15 mais également les montants verticaux 21, 31, 41, 51 présentant des moyens de fixation complémentaires tels que trous et vis/écrou 11c, 15c permettant la fixation sur un bloc de béton prévu avec la dalle de fondation.

L'ossature métallique selon l'invention permet ainsi de définir une habitation à partir du module de base ou du module primaire, facilement montable et démontable, ce module primaire étant en outre modulable, évolutif et aménageable avec les différents modules secondaire seuls, plusieurs ou même en combinaison. Par exemple, on peut prévoir d'associer un module primaire 10 avec un module secondaire d'extension 40, un module secondaire 20 et un module secondaire 30, voire même un module 50 associé au module 30.

## Revendications

1. Ossature métallique pour bâtiment notamment d'habitation tel qu'une maison, comprenant au moins un module de base (1) comprenant plusieurs éléments métalliques assemblables les uns aux autres,
**caractérisé en ce que** le module de base (1) comprend au moins :
quatre montants configurés pour former des montants verticaux d'angle (11) de l'ossature métallique, et pour être fixés sur une surface au sol telle qu'une dalle de fondation,
quatre éléments allongés configurés pour s'étendre horizontalement entre les extrémités supérieures des montants verticaux d'angle, pour former des éléments de pourtour (12) définissant le pourtour supérieur de l'ossature métallique,
quatre éléments allongés configurés pour être fixés respectivement à une de leurs extrémités sur la partie supérieure d'un montant vertical d'angle (11) et à leur autre extrémité aux extrémités des autres éléments allongés, pour former des poutres principales (13) de charpente de l'ossature métallique,
lesdits éléments métalliques étant pourvus de moyens de fixation complémentaires les uns avec les autres.

2. Ossature métallique selon la revendication 1, **caractérisée en ce qu'**elle comprend un module primaire (10) comprenant les éléments d'un module de base (1) ainsi qu'au moins quatre montants configurés pour former des montants verticaux intermédiaires (15), au moins quatre éléments allongés configurés pour former des poutres intermédiaires (16), des éléments allongés configurés pour former des éléments de pourtour (12), module primaire dans lequel chaque montant vertical intermédiaire (15) est placé entre deux montants verticaux d'angle (11) et est configuré pour être fixé sur la surface au sol, chaque élément allongé configuré pour former une poutre intermédiaire (16) étant configuré pour être fixé à une de ses extrémités sur la partie supérieure d'un montant vertical intermédiaire (15) et à son autre extrémité aux extrémités des autres éléments allongés qui forment les poutres principales (11) et intermédiaires (13), les éléments allongés configurés pour former le contour (12) et s'étendre horizontalement entre les extrémités supérieures des montants verticaux d'angle (11) et des montants verticaux intermédiaires (15) pour définir le pourtour supérieur de l'ossature métallique.

3. Ossature métallique selon la revendication 1 ou 2, **caractérisée en ce que** les éléments allongés configurés pour former les poutres principales (13) et/ou les poutres intermédiaires (16) s'étendent de manière oblique vers le haut depuis les montants verticaux d'angle (11) et/ou intermédiaires (15) pour définir une charpente de toiture à quatre pans inclinés, la jonction des extrémités de poutres constituant le sommet (S, S') de la charpente.

4. Ossature métallique selon l'une des revendications 1 à 3, **caractérisée en ce que** les montants verticaux d'angle (11) ou intermédiaires (15) comportent dans leur partie supérieure, des éléments (110, 150) montés inclinés pour servir de support de fixation aux poutres principales (13) ou intermédiaires (16).

5. Ossature métallique selon l'une des revendications 1 à 4, **caractérisée en ce qu'**elle comprend des éléments allongés configurés pour s'étendre horizontalement (14) entre les poutres principales (13) et/ou intermédiaires (16) pour former des éléments allongés de charpente tels que des pannes, à différentes hauteurs le long des poutres (13, 16).

6. Ossature métallique selon l'une des revendications 2 à 5, **caractérisée en ce qu'**elle comprend un module primaire (10) et un ou plusieurs modules secondaires (20, 30, 40, 50) constitués d'éléments métalliques, chacun de ces modules secondaires (20, 30, 40, 50) étant configurés pour s'intégrer dans le module primaire (10) et modifier le volume intérieur défini par ledit module primaire (10).

7. Ossature métallique selon la revendication 6, **caractérisée en ce qu'**un premier module secondaire (20) comprend un montant métallique destiné à former un montant vertical (21) dont l'extrémité est configurée pour être fixée à une jonction des poutres (13, 16) de la charpente du module primaire (10), au moins deux premiers éléments allongés (22a) configurés pour s'étendre respectivement horizontalement, orthogonalement l'un à l'autre, respectivement depuis le montant vertical (21) jusqu'à un montant vertical intermédiaire (15) du module primaire (10), et au moins deux seconds éléments allongés (22b) s'étendant orthogonalement l'un à l'autre entre le montant vertical (21) à une extrémité et à son autre extrémité contre une poutre intermédiaire (16), et des éléments allongés pour former des éléments de charpente (23) tels que des pannes, configurés pour s'étendre horizontalement respectivement entre une poutre intermédiaire (16) et une même poutre principale (13).

8. Ossature métallique selon l'une des revendications 6 ou 7, **caractérisée en ce qu'**un deuxième module secondaire (30) comprend un montant métallique destiné à former un montant vertical (31) dont l'extrémité est configurée pour être fixée à une jonction des poutres (13, 16) de charpente, au moins deux premiers éléments allongés (32a) configurés pour s'étendre horizontalement, dans des directions opposées, depuis le montant vertical (31) jusqu'aux montants verticaux intermédiaires (15) opposés du module primaire (10), au moins deux seconds éléments allongés (32b) configurés pour s'étendre horizontalement, dans des directions opposées, depuis le montant vertical 31 jusqu'aux deux poutres intermédiaires (15) opposées du module primaire (10), et des éléments allongés formant éléments allongés de charpente tels que des pannes (33a, 33b) configurés pour s'étendre horizontalement respectivement entre une poutre intermédiaire (16) et une poutre principale (13) et/ou deux poutres principales (13).

9. Ossature métallique selon l'une des revendications 6 à 8, **caractérisée en ce qu'**un troisième module secondaire, dit module d'extension, (40) comprend deux montants configurés pour constituer des montants verticaux intermédiaires (41), deux éléments allongés configurés pour s'étendre de manière oblique depuis l'extrémité desdits montants verticaux, et former des poutres intermédiaires (42) de charpente, deux éléments allongés configurés pour s'étendre transversalement (43), entre la base de deux poutres intermédiaires opposées l'une de l'autre, l'un entre les poutres intermédiaires (42) du module d'extension (40) et l'autre entre les poutres intermédiaires (16) du module primaire (10),
un élément allongé s'étendant selon une direction orthogonale aux deux éléments allongés configurés pour s'étendre transversalement (43) depuis la jonction des poutres intermédiaires (42, 16) pour constituer un élément allongé de faîtage (46) de la charpente et des éléments allongés formant des éléments allongés de charpente tels que des pannes (48) configurés pour s'étendre entre les poutres intermédiaires (42) du module d'extension (40) et les poutres intermédiaires (16) du module primaire (10).

10. Ossature métallique selon la revendication 9, **caractérisée en ce que** chaque élément allongé configuré pour s'étendre transversalement (43) entre les poutres intermédiaires (16, 42) porte un montant orthogonal (44) audit élément allongé configuré pour s'étendre transversalement (43) ainsi que trois montants (45, 47) s'étendant respectivement de manière oblique depuis la base et sur un côté dudit montant orthogonal (44), l'extrémité du montant orthogonal (44) étant configurée pour être assemblée aux extrémités de jonction des poutres intermédiaires (42, 16), les extrémités de deux montants obliques (45) étant configurées pour être assemblées auxdites poutres intermédiaires (16, 42) et les extrémités du troisième montant oblique (47) audit élément allongé de faîtage (46) dont les extrémités sont fixés aux montants orthogonaux (44).

11. Ossature métallique selon la revendication 8, **caractérisé en ce qu'**un quatrième module secondaire (50) qui comprend :
deux montants destinés à constituer des montants verticaux portant fixés dans leur partie supérieure (51), un élément allongé formant poutre (52), chaque montant vertical (51) des montants verticaux (MV) et horizontaux (MH) définissant une paroi s'étendant parallèlement depuis lesdits montants verticaux (51) dans des directions opposées.

12. Ossature métallique selon l'une des revendications 1 à 11, **caractérisé en ce qu'**elle comprend des montants verticaux (MV) et horizontaux (MH) s'étendant entre deux montants d'angle (11) et/ou intermédiaire (15) et les éléments allongés de pourtour (12) pour définir les parois et les ouvertures du bâtiment d'habitation.

13. Bâtiment d'habitation tel qu'une maison comprenant une ossature métallique selon l'une des revendications 1 à 12.

14. Bâtiment d'habitation selon la revendication 13, **caractérisé en ce qu'**il comprend, rapportés sur l'ossature métallique, des plaques de revêtement extérieur tels que bardage, panneaux de bois et des éléments de revêtement de toiture tels que plaques de tôle, plaque de bois.

15. Bâtiment d'habitation selon la revendication 13 ou 14, **caractérisé en ce qu'**il comprend des éléments de cloison et de plafonds intérieurs rapportés pour compartimenter l'espace intérieur de l'ossature métallique.
